# EUROPÄISCHE PATENTSCHRIFT

(11) **EP 3 352 910 B1**
(45) Veröffentlichungstag und Bekanntmachung des Hinweises auf die Patenterteilung: **27.03.2019**
(21) Anmeldenummer: 16777571.7
(22) Anmeldetag: 21.09.2016
(51) Int. Cl.: B05B 11/00

(54) **SPENDER FÜR FLÜSSIGE BIS PASTÖSE MASSEN**
DISPENSER OF LIQUID OR PASTY PRODUCTS
DISTRIBUTEUR DE PRODUIT LIQUIDE OU PÂTEUX

(30) Priorität: 23.09.2015 DE 102015116075; 01.04.2016 DE 102016105998
(43) Veröffentlichungstag der Anmeldung: 01.08.2018
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2016/072442
(87) Internationale Veröffentlichungsnummer: WO 2017/050832

(56) Entgegenhaltungen:
- WO-A2-93/03857
- WO-A2-2016/166540
- CN-A- 101 391 686
- FR-A1- 2 952 620
- US-A- 5 257 724

## Beschreibung

### Gebiet der Technik

Die Erfindung betrifft einen Spender für flüssige bis pastöse Massen, mit einem Spenderkopf und einem Spenderkörper, wobei die Masse durch Pumpen aus einer Spendermündung des Spenderkopfes ausbringbar ist und der Spenderkopf zur Durchführung einer Pumpbewegung bei einem Aufsitzen des Spenders auf einer horizontal ausgerichteten Auflageebene in einer Verlagerungsrichtung senkrecht zu der horizontalen Auflageebene zwischen einer Ausfahrstellung und einer Einfahrstellung bewegbar ist, wobei weiter der Spenderkopf zu dem Spenderkörper drehbar ist, derart, dass die Spendermündung sich bei einer Drehung des Spenderkopfes in einer horizontalen Ebene bewegt, wobei der Spender ein Originalitätssicherungsteil aufweist, das an zwei zueinander drehbaren Teilen des Spenders gesichert ist, an einem der Teile durch eine aufreißbare Materialbrücke, und die Materialbrücke im Zuge einer Drehung des Spenderkopfes aufreißbar ist

### Stand der Technik

Spender der in Rede stehenden Art sind bekannt. Beispielsweise wird auf die EP 0 685 269 A2 verwiesen.
Aus der CN 101391686 A ist ein Spender bekannt, bei welchem ein Originalitätssicherungsteil, das mit dem Spenderkopf verbunden ist, über aufreißbare Materialbrücken mit dem Spenderkörper verbunden ist. Die Befestigung an dem Spenderkopf ist zur Drehmitnahme mittels eines ein nach außen vorstehendes Spenderöhrchen umgebenden Ringteils des Originalitätssicherungsteils gegeben.
Weiter ist zum Stand der Technik auf die FR 2951620 A1 zu verweisen. Bei dem hieraus bekannten Spender ist ein Originalitätsring vorgesehen, der über aufreißbare Materialbrücken an einem Spenderkopf angebunden ist. Im Zuge eines Abschraubvorganges wird der Originalitätsring durch zusammenwirkende Formschlussvorsprünge des Originalitätssicherungsteils mit dem Spenderkörper nach unten bewegt und das Reißen der Materialbrücken hervorgerufen. Aus der WO93/03857 A2 ist ein Originalitätssicherungsteil in Form einer Abreißlasche bekannt, das aber nur in sich aufreißbar ist. Aus der US 5,257,724 A ist eine Triggerpumpe bekannt, bei welcher eine zum Benutzen der Triggerpumpe zunächst abzuschraubende Schraubkappe über einen Originalitätssicherungsring, der mit der Schraubkappe über Abreißstege verbunden ist, vorgesehen ist. Formschlussmittel sind zwischen dem Originalitätssicherungsring und dem Spenderkörper ausgebildet.

### Zusammenfassung der Erfindung

Der Erfindung stellt sich die Aufgabe, einen Spender der in Rede stehenden Art hinsichtlich der Originalitätssicherung vorteilhaft auszubilden.

Diese Aufgabe ist beim Gegenstand des Anspruches 1 gelöst, wobei darauf abgestellt ist, dass das Originalitätssicherungsteil Formschlussvorsprünge aufweist, zur Zusammenwirkung mit Formschlussausformungen des Spenderkopfes.

Die Originalitätssicherung dient der Anzeige des Originalzustandes und somit dessen Sicherung. Ein unversehrtes Originalitätssicherungsteil zeigt den versiegelten Zustand des Spenders an, ein Bruch des Sicherungsteils und/oder der Materialbrücke hingegen signalisiert den unversiegelten Zustand und kann auf eine bereits erfolgte Erstbenutzung des Spenders hindeuten.

Das Originalitätssicherungsteil kann so an dem Spender, insbesondere an dem Spenderkörper angeordnet sein, dass dieses in der gesicherten Originalitätsstellung des Spenders den Spenderkopf an einer Drehung aus einer Grundstellung in Richtung auf eine Arbeitsstellung hindert. Die Grundstellung ist hierbei bevorzugt eine Stellung, in welcher keine Ausgabe von Masse zufolge einer Pumpbewegung erfolgen kann.

Zufolge Drehen des Spenderkopfes aus der Grundstellung in Richtung auf die Arbeitsstellung kann die Originalitätssicherung aufgehoben werden, beispielsweise durch Aufbrechen der Materialbrücke. Dies ist für den Benutzer erkennbar. Die Sicherungsstellung des Originalitätssicherungsteils ist bevorzugt hiernach nicht mehr einnehmbar.

Das gebrochene Originalitätssicherungsteil zeigt sicher an, dass zumindest der Spenderkopf einmal aus dessen Grundstellung heraus in Richtung auf die Arbeitsstellung drehverlagert wurde.

Das Originalitätssicherungsteil weist Formschlussvorsprünge auf, zur Zusammenwirkung mit Formschlussausformungen des Spenderkopfes. Diese Formschlussausformungen können beispielsweise als Rücksprünge ausgebildet sein, in die die Formschlussvorsprünge des Originalitätssicherungsteils eingreifen, oder diese Formschlussvorsprünge flankierende Gegenvorsprünge.

Die Materialbrücken können unmittelbar durch die Formschlussvorsprünge oder Teile hiervon gebildet sein.

Weiter kann vorgesehen sein, dass sich der Spenderkopf bei bestehender Originalitätssicherung in der Einfahrstellung befindet. Die Einfahrstellung entspricht bevorzugt der Masse-Ausgabestellung des Spenderkopfes. Der Spender wird demnach bei bestehender Originalitätssicherung in der Einfahrstellung des Spenderkopfes ausgeliefert.

Zur Verlagerung des Spenderkopfes in die Ausfahrstellung, im Zuge welcher Linearverlagerung entlang der Vertikalachse eine Pumpkammer zufolge Unterdruckwirkung mit Masse gefüllt wird, ist nur bei aufgehobener, beispielsweise gebrochenem Originalitätssicherungsteil möglich.

Die Ausfahrstellung des Spenderkopfes kann in einer bevorzugten Ausgestaltung nur in der gegenüber der Grundstellung verdrehten Stellung des Spenderkopfes eingenommen werden. Das Originalitätssicherungsteil bietet im Auslieferungszustand des Spenders eine überwindbare Drehsicherung des Spenderkopfes.

Bevorzugt steht der Spenderkopf jedenfalls am Ende der Drehung aus der Grundstellung heraus unter einer Vorspannung in Richtung auf die Ausfahrstellung. So kann sich der Spenderkopf beispielsweise über eine Feder an dem relativ zu dem Spenderkopf feststehenden Spenderkörper abstützen. Auch kann die Federkraft beispielsweise aus einer elastischen Rückstellkraft eines oder mehrerer zusammenwirkender Teile des Spenderkopfes und/oder Spenderkörpers resultieren.

Bei bestehender Originalitätssicherung kann das Originalitätssicherungsteil mit dem Spenderkörper verbunden sein. Bevorzugt ist das Originalitätssicherungsteil einstückig und materialeinheitlich über Materialbrücken mit dem Spenderkörper ausgebildet, weiter bevorzugt im KunststoffSpritzverfahren. Zugleich ist das Originalitätssicherungsteil zur Drehmitnahme mit dem Spenderkopf formschlüssig verbunden.

Der Bruch der Originalitätssicherung kann im Zuge der Drehung des Spenderkopfes dadurch erreicht sein, dass die Verbindung zwischen Originalitätssicherungsteil und Spenderkörper zufolge einwirkender Scherkräfte im Bereich der mehreren, bevorzugt über einen Umfang des Spenderkörpers verteilt ausgebildeten Materialbrücken abreißt. Die bevorzugt einteilig ausgebildete Verbindungszone ist entsprechend eingestellt, beispielsweise perforiert. Auch ist diesbezüglich eine stegartige Anbindung möglich, so dass das Originalitätssicherungsteil über den Umfang nur partiell an dem Spenderkörper angebunden ist.

Die willensbetont überwindbare Drehsicherung des Spenderkopfes kann dadurch erreicht sein, dass der Spenderkopf über den Umfang betrachtet einen oder mehrere Materialbrücken aufweist, die beispielsweise jeweils zwischen zwei Anbindungen des Originalitätssicherungsteils an den Spenderkörper greifen. Durch Drehen des Spenderkopfes relativ zu dem Spenderkörper können so die zwischen zwei Anbindungen greifenden Fortsätze des Spenderkopfes die Scherwirkung zum Abtrennen des Originalitätssicherungsteils vom Spenderkörper unterstützen.

In einer möglichen Ausgestaltung können die Formschlussvorsprünge und die Formschlussausformungen zumindest bei bestehender Originalitätssicherung von einem Schürzenbereich des Spenderkopfes überdeckt sein. Die Überdeckung ist bevorzugt vollständig.

Nach Abreißen des Originalitätssicherungsteils vom Spenderkörper zufolge Drehen des Spenderkopfes kann in einer möglichen Ausgestaltung das Originalitätssicherungsteil an einem zugeordneten Hals des Spenderkörpers verbleiben, dies in einer Position, die die Drehbarkeit des Spenderkopfes relativ zu dem Spenderkörper nicht hindert. Das Originalitätssicherungsteil liegt hiernach lose, nicht mehr angebunden an dem Spenderkörper und somit frei drehbar, bevorzugt unterhalb des Spenderkopfes.

Auch kann das Originalitätssicherungsteil eine beispielsweise laschenförmige Handhabe aufweisen, mittels welcher das Originalitätssicherungsteil nach Aufbrechen der Originalitätssicherung von dem Spenderkörper entfernt werden kann. Auch kann gegebenenfalls mittels dieser Handhabe das Originalitätssicherungsteil noch vor einer Drehung des Spenderkopfes durch Abreißen über den Umfang von dem Spenderkörper getrennt und entfernt werden, wonach der Spenderkopf zur Drehung freiliegt.

Die Originalitätssicherung kann einen sich unterhalb der Spendermündung erstreckenden Originalitätsring aufweisen. Ein solcher Originalitätsring kann sich über den gesamten Umfang eines mit dem Spenderkörper teleskopartig zusammenwirkenden Spenderkopfhalses erstrecken, gegebenenfalls auch nur über einen Teilumfang von bevorzugt mehr als 50 Prozent bis hin zu 98 Prozent des Spenderkopfhals-Umfanges.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Auf der Zeichnung zeigt:
- Figur 1: in perspektivischer Darstellung einen Spender mit einem Spenderkopf in originalitätsgesicherter Verschlussstellung;
- Figur 2: eine Seitenansicht gegen den Spender in der Stellung gemäß Figur 1;
- Figur 3: eine Stirnansicht des Spenders gemäß Figur 1 bzw. Figur 2;
- Figur 4: den Schnitt gemäß der Linie IV - IV in Figur 3;
- Figur 5: den Schnitt gemäß der Linie V - V in Figur 2;
- Figur 6: den Schnitt gemäß der Linie VI - VI in Figur 2;
- Figur 7: eine der Figur 4 entsprechende Darstellung, jedoch nach Entfernen eines Originalitätssicherungsteils;
- Figur 8: eine der Figur 6 entsprechende Darstellung, ebenfalls nach Entfernen des Originalitätssicherungsteils;
- Figur 9: eine der Figur 4 entsprechende Schnittdarstellung, nach Verdrehen des Spenderkopfes aus der Verschlussstellung heraus in eine Durchlassstellung;
- Figur 10: eine Schnittdarstellung gemäß Figur 5, jedoch die Spenderkopfstellung gemäß Figur 9 betreffend;
- Figur 11: den Schnitt gemäß der Linie XI - XI in Figur 9;
- Figur 12: den Schnitt gemäß der Linie XII - XII in Figur 9;
- Figur 13: eine der Figur 9 entsprechende Schnittdarstellung, jedoch bei verlagertem Spenderkopf in die Ausfahrstellung;
- Figur 14: eine der Figur 10 entsprechende Schnittdarstellung, betreffend die Spenderkopfstellung gemäß Figur 13;
- Figur 15: eine weitere der Figur 9 entsprechende Darstellung, jedoch bei verriegeltem Spenderkopf in der Ausfahrstellung;
- Figur 16: eine der Figur 10 entsprechende Darstellung, betreffend die Verriegelungsstellung gemäß Figur 15;
- Figur 17: eine Schnittdarstellung gemäß Figur 4, eine zweite Ausführungsform betreffen;
- Figur 18: die zweite Ausführungsform on einer Schnittdarstellung gemäß Figur 5;
- Figur 19: in teilweise aufgebrochener Seitenansicht einen Spenderkopf mit einem Originalitätssicherungsteil, eine weitere Ausführungsform betreffend;
- Figur 20: den Schnitt gemäß der Linie XX-XX in Figur 19;
- Figur 21: den Schnitt gemäß der Linie XXI-XXI in Figur 19,
- Figur 22: eine der Figur 15 entsprechende Darstellung, jedoch eine Zwischenstellung des Spenderkopfes betreffend.

### Beschreibung der Ausführungsformen

Dargestellt und beschrieben ist zunächst anhand der Figuren 1 bis 16 eine erste Ausführungsform eines Spenders 1 für flüssige bis pastöse Massen.

Der Spender 1 weist im Wesentlichen einen an einem Behältnis 2 anordbaren, insbesondere anschraubbaren Spenderkörper 3 auf sowie einen Spenderkopf 4 mit einer Spendermündung 5.

Zur Ausgabe von in dem Behältnis 2 bevorrateter Masse ist der Spenderkopf 4 senkrecht zu einer horizontal ausgerichteten Auflageebene, auf welcher der Spender 1 aufsitzen kann, verlagerbar zwischen einer Ausfahrstellung und einer Einfahrstellung. Die Verlagerungsrichtung ist mit V angegeben, siehe etwa Figur 14. Hierdurch ist eine Pumpbewegung erreichbar, wobei in der Einfahrstellung, d. h. in der abgesenkten Stellung des Spenderkopfes 4 Masse über die Spendermündung 5 ausgegeben wird und im Zuge der Verlagerung des Spenderkopfes 4 in die Ausfahrstellung Masse aus dem Behältnis 2 in eine Pumpkammer 6 gesogen wird.

Die Pumpkammer 6 ist strömungsmäßig zwischen einem Einlassventil 7 und einem Auslassventil 8 ausgebildet.

Das Einlassventil 7 ist bevorzugt spenderkörperseitig ausgebildet. Abgewandt der Pumpkammer 6 kann an dem Einlassventil 7 ein Masse-Ansaugrohr 9 anschließen.

Innenseitig der die Pumpkammer 6 umgebenden Pumpkammerwandung 30 liegt dichtend ein Pumpkolben 10 an. Der Pumpkolben 10 ist über die Wandung einer im Wesentlichen koaxial zu der Spenderachse x verlaufenden Austragsleitung 11 an den Spenderkopf 4 angeschlossen und über den Spenderkopf 14 zwischen der Ausfahrstellung und der Einfahrstellung des Spenderkopfes 4 verlagerbar.

Der Spenderkopf 4 ist entlang der Spenderachse x und um die Spenderachse x in Umfangsrichtung relativ zu dem feststehenden Spenderkörper 3 beweglich.

Die Austragsleitung 11 ist im Wesentlichen zweigeteilt, so insbesondere aus zwei zueinander bewegbaren, rohrförmigen Abschnitten 12 und 13 gebildet. Der Abschnitt 13 trägt fußseitig bevorzugt den Pumpkolben 10 und ist weiter bevorzugt nicht drehbar gegenüber dem Spenderkörper 3, jedoch in Achsrichtung verlagerbar in der Pumpkammer 6 geführt. Die Drehblockierung kann bspw. durch eine an einer Außenwandung des Abschnittes 13 angeformte Rippe gegeben sein, die in einer entsprechenden Nut der Pumpkammerwandung 30 vertikal beweglich ist.

Der Abschnitt 12 ist drehfest mit dem Spenderkopf 4 verbunden. Eine Verlagerung des Spenderkopfes 4 in Erstreckungsrichtung der Spenderachse x hat das Mitschleppen des den Pumpkolben 10 aufweisenden Abschnittes 13 über den Abschnitt 12 zur Folge.

Die zugewandten Bereiche der Abschnitte 12 und 13 sind ineinandergesteckt angeordnet. Der in den Abschnitt 13 eintauchende Endabschnitt des Abschnittes 12 formt radial zu der Spenderachse x nach außen verlaufende Durchströmöffnungen 14 aus, welche mit der zentral ausgebildeten Austragsleitung 11 in Verbindung stehen.

Im Bereich eines die Pumpkammer 6 von der Austragsleitung 11 trennenden Bodens 15 ist das Auslassventil 8 ausgebildet. Der Boden 15 ist bevorzugt Teil des Abschnittes 13, weiter bevorzugt die Kolbendecke ausbildend.

Die Austragsleitung 11 geht in einen zur Spenderachse x im Wesentlichen radial ausgerichteten Ausgabekanal 16 über, der in der Spendermündung 5 endet.

Der Spenderkopf 4 ist entlang der Spenderachse x relativ zu dem Spenderkörper 3 verlagerbar, stützt sich hierbei über eine Feder 17, insbesondere Druckfeder an dem Spenderkörper 3 ab. Über die in dem Ausführungsbeispiel als gesonderte Zylinderdruckfeder ausgebildete Feder 17 ist der Spenderkopf 4 in Richtung auf eine Ausfahrstellung belastet.

Darüber hinaus ist der Spenderkopf 4 relativ zu dem Spenderkörper 3 um die Spenderachse x drehbar, insbesondere um 90 Grad drehbar, aus einer Verschlussstellung in eine Durchlassstellung und umgekehrt.

Die in den Figuren 1 bis 6 der ersten Ausführungsform sowie in den Figuren 17 und 18 der zweiten Ausführungsform dargestellte Verschlussstellung in der Einfahrstellung des Spenderkopfes 4 ist bevorzugt die Auslieferungsstellung vor einer Erstbenutzung des Spenders 1. Diese Auslieferungsstellung kann gesichert sein über ein Originalitätssicherungsteil 18.

Das Originalitätssicherungsteil 18 ist in dem dargestellten Ausführungsbeispiel ein Originalitätsring 19, welcher außenseitig einen mit einem Spenderkörperhals 20 teleskopartig zusammenwirkenden Spenderkopfhals 21 unterhalb der Spendermündung 5 umfangsmäßig umgibt.

Der Originalitätsring 19 ist mit über den Umfang gleichmäßig verteilt ausgebildeten Materialbrücken 22 an dem Spenderkörper 3 angebunden, dies bevorzugt zufolge materialeinheitlicher und einstückiger Ausbildung von Originalitätsring 19 und Spenderkörper 3.

Die Materialbrücken 22 sind stegartig ausgebildet und formen in den in den Figuren 1 bis 18 gezeigten Ausführungsformen zugleich in Umfangsrichtung zueinander beabstandete Formschlussvorsprünge 31 aus.

In die Zwischenräume zwischen zwei jeweils aufeinander in Umfangsrichtung folgender Formschlussvorsprüngen 31 greift die zugewandte Randkante des Spenderkopfhalses 21 mit axial ausgerichteten Formschlussausformungen 23 ein.

Bei an dem Spenderkörper 3 angebundenem Originalitätsring 19 ist so der Spenderkopf 4 zufolge des Formschlusses zwischen den Formschlussausformungen 23 und den Formschlussvorsprüngen 31 drehgehemmt.

In dieser abgesenkten Verschlussstellung, die auch nach Entfernen des Originalitätssicherungsteils 18 wieder einnehmbar ist, ist der Spenderkopf 3 in der Einfahrstellung gesichert. Dies ist dadurch erreicht, dass in dieser Verschlussstellung wandungsaußenseitig an dem Austragsleitungs-Abschnitt 12 nach radial außen vorragende Sperrschultern 24 unterseitig gegen nach radial innen vorstehende Sperrabschnitte 25 des Spenderkörpers 3 treten. Der Spenderkopf 4 ist in dieser Stellung nicht in die Ausfahrstellung verlagerbar.

Auch sind in dieser Verschlussstellung die Durchströmöffnungen 14 des Abschnittes 12 verschlossen, dies zufolge Abdichtung gegen nach radial innen vorstehende Wandungsabschnitte des Abschnittes 13 (vgl. Figur 4).

Darüber hinaus ist in der abgesenkten Verschlussstellung eine Belüftungsöffnung 26 für den Behältnisraum geschlossen, zufolge umlaufender lippendichtungsartiger Anlage eines Spenderkörperabschnittes 27 an einem Dichtungs-Gegenabschnitt 28 des Spenderkopfes 4.

In eine Zwischenstellung gemäß Figur 22 zwischen der ausgefahrenen Stellung, vergleiche etwa Figur 15, und einer eingefahrenen Stellung, vergleiche etwa Figur 10, kann Luft über einen Luftweg L durch eine Belüftungsöffnung 34 in der Pumpkammerwandung 30 in das Innere des Behältnisses 2 eindringen. Diese Konstellation ist sowohl im Zuge eines Ausfahrens wie auch des Einfahrens gegeben. Diese Konstellation ergibt sich in gleicher Weise bei der zweiten Ausführungsform gemäß der Figuren 17 und 18, was nicht gesondert dargestellt ist.

Die Originalitätssicherung ist aufbrechbar zufolge willensbetontem Verdrehen des Spenderkopfes 4 aus der Verschlussstellung in die Durchlassstellung gemäß den Figuren 9 und 10. Hierbei werden über die Formschlussausformungen 23 die Materialbrücken 22 vom Spenderkörper 3 abgerissen. Der Originalitätsring 19 kann hiernach lose an dem Spenderkörper 3 anliegen, hierbei weder die Drehbarkeit noch die lineare Verlagerbarkeit des Spenderkopfes 4 einschränkend.

Auch kann der Originalitätsring 19 unter Nutzung einer laschenartigen Handhabe 29 gänzlich vom Spenderkörper 3 abgerissen werden.

Durch Verdrehen des Spenderkopfes 4 um, wie bevorzugt beispielsweise 90 Grad, wird der die Durchströmöffnungen 14 aufweisende Abschnitt 12 relativ zu dem den Pumpkolben 10 aufweisenden Abschnitt 13 mitgedreht, wodurch die Durchströmöffnungen 14 gemäß den Darstellungen in den Figuren 9 und 10 in eine Durchlassstellung verbracht werden. Die Mündungen der Durchströmöffnungen 14 sind hierbei in radialer Richtung beabstandet zu dem Wandungsabschnitt des Abschnittes 13. Dies ist beispielsweise zufolge einer Materialverjüngung der in dieser Stellung korrespondierenden Wandungsbereiche des Abschnittes 13 erreicht (vgl. Figur 11).

Zugleich sind die Sperrschultern 24 des Abschnittes 12 in eine Stellung drehverlagert, in welcher diese nicht mehr überfangen sind von den spenderkörperseitigen Sperrabschnitten 25 (vgl. Figur 12).

Der Spenderkopf 4 ist nach Verdrehen desselben aus der Verschlussstellung in die Durchlassstellung über die Feder 17 in Richtung auf die Ausfahrstellung belastet, wobei bei dieser Linearverlagerung des Spenderkopfes 4 über das Einlassventil 7 Masse in die Pumpkammer 6 eingesogen wird.

Der Spender 1 ist in dieser Stellung in der Gebrauchsstellung. Durch Absenken des Spenderkopfes 4 wird die Masse aus der Pumpkammer 6 über das Auslassventil 8 und durch die Durchströmöffnungen 14 über die Austragsleitung 11 ausgetragen.

Die Belüftungsöffnung 26 ist in der Ausfahrstellung des Spenderkopfes 4 frei, so dass über diese zwischen den teleskopartig zusammenwirkenden Abschnitten von Spenderkörper 3 und Spenderkopf 4 Luft in das Innere des Behältnisses 2 nachströmen kann.

Die Figuren 13 und 14 zeigen den Spender 1 in der gebrauchsbereiten Ausfahrstellung des Spenderkopfes 4.

Auch in dieser Ausfahrstellung kann insbesondere zur Erlangung einer Transportsicherung der Spenderkopf 4 zurück in eine Verschlussstellung gedreht werden. Diese Stellung ist beispielhaft in den Figuren 15 und 16 dargestellt.

Zudem sind in dieser Stellung zufolge Zusammenwirkung mit einem radial verengten Bereich des Abschnittes 13 die Durchströmöffnungen 14 verschlossen (vgl. Figur 15). Weiter ist auch in dieser Stellung die Axialverlagerung (Pumpbewegung) des Spenderkopfes 4 unterbunden, zufolge Abstützung der Sperrschultern 24 auf den Sperrabschnitten 25 des Spenderkörpers 3 (vgl. Figur 16).

Bei der Ausführungsform der Figuren 17 und 18 ist die Belüftungsöffnung 26 der in diesen Figuren dargestellten abgesenkten Verschlussstellung durch eine an dem Abschnitt 12 ausgebildete Ringnut 35, die mit einem korresppondierenden Vorsprung 36 an der in diesem Bereich auch noch hochgezogenen Pumpkammerwandung 30 zusammenwirkt, ausgebildet. Im Weiteren bildet derselbe, hier auch in diesem Bereich und bezüglich dieses Querschnitts flügelartig vergrößerte Bereich des Abschnittes 12 eine Innenaufnahme 37 für die Feder 17 aus. Während die Feder 17 bei der ersten Ausführungsform unterseitig des Spenderkörperabschnittes 27 aufsitzt, sitzt die Feder 17 bei der Ausführungsform der Figuren 17 und 18 unterseitig auf einer Innenschulter der Pumpkammerwandung 30 auf.

Die Figuren 19 bis 21 zeigen eine weitere Ausführungsform, bei welcher die Anbindung des Originalitätssicherungsteils 18 (Originalitätsring 19) an dem Spenderkörper 3 gleich den vorbeschriebenen Ausführungsformen über den Umfang verteilt angeordnete Materialbrücken 22 erreicht ist. Diese Anbindung kann, wie dargestellt, entlang einer unteren Randkante des Originalitätsrings 19 vorgesehen sein.

Der Spenderkopf 4 formt zugeordnet dem Betätigungsende umlaufend einen Schürzenbereich 32 aus, der nach radial außen eine sich zwischen der Schürze und dem Spenderkopfhals 21 gebildete Ringnut 33 begrenzt. Im Bereich dieser Ringnut 33 ist bei bestehender Originalitätssicherung der Formschluss zwischen den spenderkopfseitigen Formschlussausformungen 23 und originalitätsringseitigen Formschlussvorsprüngen 31 gegeben (siehe auch Figur 20).

Die Formschlussausformungen 23 des Spenderkopfes 4 sind als die Ringnut 33 querende Radialstege gebildet. Zwischen zwei in Umfangsrichtung beabstandeten Formschlussausformungen 23 greift ein im Wesentlichen axial ausgerichteter Formschlussvorsprung 31 ein.

Der axiale Abstand zwischen einer unteren Randkante des Schürzenbereichs 32 und einer etwa an einer Horizontalebene orientierten Oberfläche des Spenderkörpers 3 kann, wie auch bevorzugt, größer gewählt sein, als das in selber Richtung betrachtete Höhenmaß des Originalitätssicherungsteils 18 (gegebenenfalls inklusive deren Formschlussvorsprünge 31), so dass nach einem Abreißen der Materialbrücken 22 das Originalitätssicherungsteil 18 bis auf die Oberfläche des Spenderkörpers 3 abgleiten kann und hiernach zur Entnahme freiliegt. Jedenfalls liegt das Originalitätssicherungsteil 18 zumindest nach erfolgter Axialverlagerung des Spenderkopfes 4 nach oben zur Entnahme frei.

**Liste der Bezugszeichen**

| | | | |
|---|---|---|---|
| 1 | Spender | 26 | Belüftungsöffnung |
| 2 | Behältnis | 27 | Spenderkörperabschnitt |
| 3 | Spenderkörper | 28 | Dichtungs-Gegenabschnitt |
| 4 | Spenderkopf | 29 | Handhabe |
| 5 | Spendermündung | 30 | Pumpkammerwandung |
| 6 | Pumpkammer | 31 | Formschlussvorsprung |
| 7 | Einlassventil | 32 | Schürzenbereich |
| 8 | Auslassventil | 33 | Ringnut |
| 9 | Masse-Ansaugrohr | 34 | Belüftungsöffnung |
| 10 | Pumpkolben | 35 | Ringnut |
| 11 | Austragsleitung | 36 | Vorsprung |
| 12 | Abschnitt | 37 | Innenaufnahme |
| 13 | Abschnitt | | |
| 14 | Durchströmöffnung | | |
| 15 | Boden | | |
| 16 | Ausgabekanal | x | Spenderachse |
| 17 | Feder | L | Luftweg |
| 18 | Originalitätssicherungsteil | V | Verlagerungsrichtung |
| 19 | Originalitätsring | | |
| 20 | Spenderkörperhals | | |
| 21 | Spenderkopfhals | | |
| 22 | Materialbrücke | | |
| 23 | Formschlussausformung | | |
| 24 | Sperrschulter | | |
| 25 | Sperrabschnitt | | |

## Patentansprüche

1. Spender (1) für flüssige bis pastöse Massen, mit einem Spenderkopf (4) und einem Spenderkörper (3), wobei die Masse durch Pumpen aus einer Spendermündung (5) des Spenderkopfes (4) ausbringbar ist und der Spenderkopf (4) zur Durchführung einer Pumpbewegung bei einem Aufsitzen des Spenders (1) auf einer horizontal ausgerichteten Auflageebene in einer Verlagerungsrichtung (V) senkrecht zu der horizontalen Auflageebene zwischen einer Ausfahrstellung und einer Einfahrstellung bewegbar ist, wobei weiter der Spenderkopf (4) zu dem Spenderkörper (3) drehbar ist, derart, dass die Spendermündung (5) sich bei einer Drehung des Spenderkopfes (4) in einer horizontalen Ebene bewegt, wobei weiter der Spender (1) ein Originalitätssicherungsteil (18) aufweist, das an zwei zueinander drehbaren Teilen des Spenders (1) gesichert ist, an einem der Teile durch eine aufreißbare Materialbrücke (22), wobei die Materialbrücke (22) im Zuge einer Drehung des Spenderkopfes (4) aufreißbar ist, **dadurch gekennzeichnet, dass** das Originalitätssicherungsteil (18) Formschlussvorsprünge (31) aufweist, zur Zusammenwirkung mit Formschlussausformungen (23) des Spenderkopfes (4).

2. Spender (1) nach Anspruch 1, **dadurch gekennzeichnet, dass** sich der Spenderkopf (4) bei bestehender Originalitätssicherung (18) in der Einfahrstellung befindet.

3. Spender (1) nach einem der vorhergehenden Ansprüche, **dadurch gekennzeichnet, dass** der Spenderkopf (4) jedenfalls am Ende der Drehung unter einer Vorspannung in der Ausfahrstellung steht.

4. Spender (1) nach einem der vorhergehenden Ansprüche, **dadurch gekennzeichnet, dass** das Originalitätssicherungsteil (18) bei bestehender Originalitätssicherung mit dem Spenderkörper (3) über die Materialbrücke (22) und mit dem Spenderkopf (4) zur Drehmitnahme formschlüssig verbunden ist.

5. Spender (1) nach einem der vorhergehenden Ansprüche, **dadurch gekennzeichnet, dass** das Originalitätssicherungsteil (18) mit dem Spenderkörper (3) durch über einen Umfang des Spenderkörpers (3) verteilte Materialbrücken (22) verbunden ist.

6. Spender (1) nach einem der vorhergehenden Ansprüche, **dadurch gekennzeichnet, dass** der Spenderkopf (4) eine oder mehrere Formschlussausformungen (23) aufweist, die jeweils zwischen zwei Formschlussvorsprüngen (31) des Originalitätssicherungsteils (18) greifen.

7. Spender (1) nach einem der vorhergehenden Ansprüche, **dadurch gekennzeichnet, dass** die Formschlussvorsprünge (31) und die Formschlussausformungen (23) bei bestehender Originalitätssicherung von einem Schürzenbereich (32) des Spenderkopfes (4) überdeckt sind.

8. Spender (1) nach einem der vorhergehenden Ansprüche, **dadurch gekennzeichnet, dass** das Originalitätssicherungsteil (18) ein sich unterhalb der Spendermündung (5) erstreckenden Originalitätsring (19) ist.

## Claims

1. A dispenser (1) for liquid to pasty substances with a dispenser head (4) and a dispenser body (3), wherein the substance can be dispensed from a dispenser mouth (5) of the dispenser head (4) by pumping and the dispenser head (4) can, when the dispenser (1) is seated on a horizontally aligned bearing plane, be moved between an extended position and a retracted position in a displacement direction (V) extending perpendicular to the horizontal bearing plane in order to carry out a pumping motion, wherein the dispenser head (4) is furthermore rotatable relative to the dispenser body (3) in such a way that the dispenser mouth (5) moves in a horizontal plane during a rotation of the dispenser head (4), wherein further the dispenser (1) features a tamper-proofing part (18), which is secured on two parts of the dispenser (1) that can rotate relative to one another, and wherein the tamper-proofing part is secured on one of the two parts by means of a rupturable material bridge (22) and the material bridge (22) can be ruptured during the course of a rotation of the dispenser head (4), **characterized in that** the tamper-proofing part (18) features interlocking projections (31) for cooperating with interlocking recesses (23) of the dispenser head (4).

2. The dispenser (1) according to claim 1, **characterized in that** the dispenser head (4) is in the retracted position when the tamper-proofing part (18) is intact.

3. The dispenser (1) according to one of the preceding claims, **characterized in that** the dispenser head (4) is in any case spring-loaded in the direction of the extended position at the end of the rotation.

4. The dispenser (1) according to one of the preceding claims, **characterized in that** the tamper-proofing part (18) is in its intact condition connected to the dispenser body (3) by means of the material bridge (22) and interlocked with the dispenser head (4) in order to produce a rotational coupling.

5. The dispenser (1) according to one of the preceding claims, **characterized in that** the tamper-proofing part (18) is connected to the dispenser body (3) by means of material bridges (22) that are distributed over the circumference of the dispenser body (3).

6. The dispenser (1) according to one of the preceding claims, **characterized in that** the dispenser head (4) features one or more interlocking recesses (23), which respectively engage between two interlocking projections (31) of the tamper-proofing part (18).

7. The dispenser (1) according to one of the preceding claims, **characterized in that** the interlocking projections (31) and the interlocking recesses (23) are covered by a skirt region (32) of the dispenser head (4) when the tamper-proofing part is intact.

8. The dispenser (1) according to one of the preceding claims, **characterized in that** the tamper-proofing part (18) consists of a tamper-proofing ring (19) extending underneath the dispenser mouth (5).

## Revendications

1. Distributeur (1) pour masses liquides à pâteuses, comprenant une tête de distributeur (4) et un corps de distributeur (3), dans lequel la masse peut être déchargée par une embouchure de distributeur (5) de la tête de distributeur (4) par pompage et lorsque le distributeur (1) est placé sur un plan de support orienté horizontalement, la tête de distributeur (4) peut être déplacée dans une direction de déplacement (V) perpendiculaire au plan de support horizontal entre une position sortie et une position rétractée pour effectuer un mouvement de pompage, dans lequel en outre la tête de distributeur (4) peut être tournée par rapport au corps du distributeur (3) de manière telle que l'embouchure du distributeur (5) se déplace dans un plan horizontal lorsque la tête du distributeur (4) tourne, dans lequel en outre le distributeur (1) comporte une partie inviolable (18) qui est fixée à deux parties du distributeur (1) qui peuvent tourner l'une par rapport à l'autre, et à l'une des parties par un pont (22) en matériau déchirable qui est déchirable lors d'une rotation de la tête de distributeur (4), **caractérisé en ce que** la partie inviolable (18) présente des saillies de verrouillage de forme (31) pour coopérer avec des formations de verrouillage de forme (23) de la tête de distributeur (4).

2. Distributeur (1) selon la revendication 1, **caractérisé en ce que** la tête de distributeur (4) est en position rétractée lorsque la partie inviolable (18) subsiste.

3. Distributeur (1) selon l'une des revendications précédentes, **caractérisé en ce que** la tête de distributeur (4) est en position sortie sous précontrainte au moins à la fin de la rotation.

4. Distributeur (1) selon l'une des revendications précédentes, **caractérisé en ce que** lorsque la partie inviolable (18) subsiste, la partie inviolable (18) est reliée par verrouillage de forme au corps de distributeur (3) par l'intermédiaire du pont de matériau (22) et à la tête de distributeur (4) pour entraînement en rotation.

5. Distributeur (1) selon l'une des revendications précédentes, **caractérisé en ce que** la partie inviolable (18) est reliée au corps distributeur (3) par des ponts de matériau (22) répartis sur une circonférence du corps de distributeur (3).

6. Distributeur (1) selon l'une des revendications précédentes, **caractérisé en ce que** la tête de distributeur (4) présente une ou plusieurs formations de verrouillage de forme (23) qui s'engagent chacune entre deux saillies de verrouillage de forme (31) de la partie inviolable (18) .

7. Distributeur (1) selon l'une des revendications précédentes, **caractérisé en ce que**, lorsque la partie inviolable subsiste, les saillies de verrouillage de forme (31) et les formations de verrouillage de forme (23) sont recouvertes par une zone de tablier (32) de la tête de distributeur (4) .

8. Distributeur (1) selon l'une des revendications précédentes, **caractérisé en ce que** la partie inviolable (18) est un anneau inviolable (19) s'étendant sous l'embouchure du distributeur (5).
